# EUROPÄISCHE PATENTSCHRIFT

(11) **EP 1 180 598 B1**
(45) Veröffentlichungstag und Bekanntmachung des Hinweises auf die Patenterteilung: **08.11.2006**
(21) Anmeldenummer: 01119038.6
(22) Anmeldetag: 07.08.2001
(51) Int. Cl.: F04B 49/00

(54) **Ventilanordnung**
Valve assembly
Ensemble soupape

(30) Priorität: 17.08.2000 DE 10040737
(43) Veröffentlichungstag der Anmeldung: 20.02.2002
(73) Patentinhaber: Bosch Rexroth AG, 97816 Lohr (DE)
(72) Erfinder: Dantlgraber, Jörg, 97816 Lohr (DE); Püschel, Reiner, 97816 Lohr (DE)
(74) Vertreter: Winter, Brandl, Fürniss, Hübner Röss, Kaiser, Polte Partnerschaft Patent- und Rechtsanwaltskanzlei

(56) Entgegenhaltungen:
- DE-A- 2 120 125
- DE-A- 4 211 551
- DE-A- 4 334 167
- GB-A- 1 443 799

## Beschreibung

Die Erfindung betrifft eine Ventilanordnung zur Versorgung eines hydraulischen Verbrauchers gemäß dem Oberbegriff des Patentanspruchs 1.

Eine derartige Ventilanordnung ist beispielsweise aus der DE 42 11 551 C2 und der DE 43 34 167 A1 bekannt und wird bei hydraulischen Systemen eingesetzt, bei denen ein Verbraucher über eine Verstellpumpe mit einem Druckmittel versorgt wird. Dabei ist zwischen der Verstellpumpe und dem Verbraucher ein Vorspannventil vorgesehen, das bei einem zur Verstellung des Fördervolumens der Verstellpumpe erforderlichen Mindestdruck die Verbindung zum Verbraucher öffnet. Dadurch ist sichergestellt, daß zwischen dem Druckanschluß der Verstellpumpe und dem Vorspannventil der zur Betätigung eines Stellgliedes der Verstellpumpe erforderliche Mindestdruck herrscht. Dieser Mindestdruck wird über das Stauventil abgedrosselt, so daß auch unterhalb dieses Druckes liegende Verbraucherdrücke einstellbar sind.

Bei den bekannten Lösungen ist das Vorspannventil mit einem Staukörper ausgeführt, der über eine Vorspannfeder gegen einen Ventilsitz vorgespannt ist. Die von der Feder aufgebrachte Kraft entspricht dem Mindestdruck zur Verstellung der Verstellpumpe. Der Staukörper ist mit einem Ventilsitz ausgeführt, gegen den über die Vorspannfeder ein Ventilkörper eines Druckbegrenzungsventils vorgespannt ist. Da die Wirkfläche des Ventilkörpers geringer ist, als diejenige des Staukörpers öffnet der Ventilkörper gegen die Kraft der Vorspannfeder erst bei Erreichen eines maximalen Verbraucherdruckes, bei dem über das Druckbegrenzungsventil eine Verbindung zu einem Tank aufgesteuert wird. Die Federrate der Vorspannfeder und die Flächenverhältnisse des Ventilkörpers und des Staukörpers werden in Abhängigkeit vom einzustellenden maximalen Verbraucherdruck und vom Mindestdruck gewählt.

Nachteilig bei dieser Lösung ist, daß eine bei bestimmten Betriebszuständen des Verbrauchers erforderliche Änderung der Vorspann- und Maximaldrücke nicht möglich ist. Des weiteren muß bei der Auslegung der Vorspannfeder ein geeigneter Kompromiß gefunden werden, der auf der einen Seite eine zuverlässige Begrenzung des maximalen Verbraucherdruckes gewährleistet auf der anderen Seite jedoch auch bei der Einstellung des Mindestdruckes ein weiches Ansprechen beim Abheben des Staukörpers von seinem Ventilsitz ermöglicht. Bei derartigen Lösungen ist die Federrate der Vorspannfeder relativ hoch, so daß die Federkraftdifferenz in dem Bereich zwischen gerade abgehobenem Staukörper und vollständig aufgesteuertem Vorspannventil relativ hoch sind. Ein weiterer Nachteil der bekannten Lösung besteht darin, daß die Ausbildung des Staukörpers mit integriertem Druckbegrenzungsventil einen erheblichen vorrichtungstechnischen Aufwand erfordert.

Aus der DE 43 34 167 A1 ist weiterhin ein hydraulisches System zur Beaufschlagung eines Verbrauchers mit einem geregelten Verbraucherdruck bekannt, bei dem ein Stauventil zwischen einer Pumpe und dem Verbraucher vorgesehen ist, das bei einem zur Verstellung des Fördervolumens der Pumpe ausreichenden Mindestdruck öffnet und mit einem zwischen den verbraucherseitigen Ausgang des Stauventils und den Tank geschalteten Drosselventil versehen ist, dessen Öffnungsquerschnitt verstellbar ist.

Des Weiteren ist in der GB 1 443 799 A1 eine Ventilanordnung offenbart, die ein Druckbegrenzungsventil aufweist, das über eine Pilotventilanordnung vorsteuerbar ist. Bei dieser Lösung ist der Systemdruck über den Vorsteuerdruck der Pilotventilanordnung einstellbar.

Demgegenüber liegt der Erfindung die Aufgabe zugrunde, eine Ventilanordnung zu schaffen, die eine Anpassung des maximalen Verbraucherdruckes an unterschiedliche Betriebsbedingungen mit minimalem vorrichtungstechnischen Aufwand ermöglicht.

Diese Aufgabe wird durch eine Ventilanordnung mit den Merkmalen des Patentanspruchs 1 gelöst.

Die erfindungsgemäße Ventilanordnung hat einen Druckanschluss, einen Verbraucheranschluss und einen Staukörper, der über eine in einem Federraum untergebrachte Vorspannfeder gegen einen Ventilsitz vorgespannt ist und der bei Erreichen eines Mindestdruckes im Druckanschluss eine Verbindung zwischen dem Druckanschluss und dem Verbraucheranschluss aufsteuert und ist mit einem Druckbegrenzungsanschluss versehen, durch dessen Aufsteuerung zu den beiden anderen Anschlüssen hin der Druck in diesen auf einen Maximalwert begrenzbar ist. Erfindungsgemäß ist der Druckbegrenzungsanschluss durch den Staukörper zu den beiden anderen Anschlüssen aufsteuerbar, der Federraum über eine Düse mit dem Druckanschluss verbunden und einerseits eine Pilotventilanordnung und andererseits über einen durch den Staukörper veränderbaren Drosselquerschnitt ein Stauventil an den Federraum angeschlossen.
Da der Staukörper erfindungsgemäß zusätzlich von einem Steuerdruck in Schließrichtung vorgespannt ist, kann die Vorspannfeder schwächer als beim eingangs beschriebenen Stand der Technik gemäß der DE 42 11 551 C2 und der DE 43 34 167 A1 ausgelegt werden.

Erfindungsgemäß ist der dem Staukörper zugeordnete Federraum über eine Düse mit dem Druckanschluß verbunden, wobei der Steuerdruck im Federraum durch ein parallel zur Pilotventilanordnung geschaltetes Stauventil begrenzbar ist, das zur Einstellung des zur Verstellung der Verstellpumpe erforderlichen Mindestdruckes wirksam ist.

Hierzu kann beispielsweise der Staukörper mit einer ersten Steuerkante ausgeführt werden, über die eine die Verbindung zum Stauventil ermöglichender Drosselquerschnitt mit steigendem Verbraucherdruck zusteuerbar ist, so daß bei Erreichen des maximalen Verbraucherdruckes der den Staukörper in Schließstellung beaufschlagende Steuerdruck nur durch die Pilotventilanordnung vorgegeben ist, während im darunterliegenden Bereich der Steuerdruck durch das Stauventil und das Stromregelventil vorgegeben ist.

Erfindungsgemäß kann der Staukörper mit einer weiteren Steuerkante ausgeführt werden, über die bei Überschreiten des über die Pilotventilanordnung eingestellten maximalen Steuerdruckes ein Tankanschluß aufsteuerbar ist, so daß das Druckmittel direkt mit minimalen Druckverlusten zum Tank abströmen kann. D.h., bei der erfindungsgemäßen Ventilanordnung ist der vergleichsweise großflächige Staukörper auch Teil des Druckbegrenzungsventils, über das die Druckmittelströmung bei Erreichen des Maximaldruckes gesteuert wird. Die Pilotventilanordnung dient lediglich zur Einstellung des in Schließrichtung wirksamen Vorsteuerdruckes, so daß diese mit geringen Querschnitt ausgelegt werden kann.

Das zur Einstellung des Mindestdruckes wirksame Stauventil wird vorzugsweise als Rückschlagventil ausgebildet, dessen Schließfeder gemeinsam mit der den Staukörper in Schließrichtung vorspannenden Vorspannfeder den Mindestdruck bestimmt.

Die Pilotventilanordnung kann beispielsweise als elektrisch verstellbares Druckbegrenzungsventil oder durch eine Vielzahl von parallel geschalteten Druckbegrenzungsventilen ausgeführt sein, die wahlweise über ein Wegeventil zuschaltbar sind.

Bei einem besonders einfach herstellbaren Ausführungsbeispiel ist der Staukörper mit einem die zweite Steuerkante ausbildenden Manteldurchbruch ausgeführt, über den bei Erreichen des maximalen Verbraucherdruckes die Verbindung zum Tank aufsteuerbar ist.

Die Düse ist vorteilhafterweise im Boden des tassenförmig ausgebildeten Staukörpers ausgebildet.

Sonstige vorteilhafte Weiterbildungen der Erfindung sind Gegenstand der weiteren Unteransprüche.

Im folgenden werden bevorzugte Ausführungsbeispiele der Erfindung anhand schematischer Zeichnungen näher erläutert.
Es zeigen:
Figur 1 ein Schaltschema einer erfindungsgemäßen Ventilanordnung zur Verbindung eines Verbrauchers mit einer Verstellpumpe;
Figuren 2 bis 4 eine Prinzipdarstellung der erfindungsgemäßen Ventilanordnung in unterschiedlichen Betriebszuständen.

Figur 1 zeigt ein vereinfachtes Schaltschema einer Ventilanordnung 1, über die ein hydraulischer Verbraucher 2, beispielsweise ein Aggregat einer Spritzgußmaschine mit einer Verstellpumpe 4 verbindbar ist. Über die Ventilanordnung 1 kann der maximale Verbraucherdruck begrenzt und ein zur Betätigung der Stellglieder 6 der Verstellpumpe 4 erforderlicher Mindestdruck eingestellt werden. Die Verstellpumpe 4 kann beispielsweise als Kolbenpumpe, vorzugsweise Axialkolbenpumpe oder Radialkolbenpumpe ausgeführt sein, wobei das Stellglied 6 durch einen Stellzylinder mit zugeordnetem Regelventil gebildet ist.

Die erfindungsgemäße Ventilanordnung 1 hat einen Eingangsanschluß P, an den der Druckanschluß der Verstellpumpe 4 angeschlossen ist. Der Verbraucher 2 ist an einen Verbraucheranschluß A angeschlossen, während ein Tank 8 an einen Tankanschluß T angeschlossen ist.

Zur Einstellung des zur Verstellung der Verstellpumpe 4 erforderlichen Mindestdruckes ist in einer den Druckanschluß P mit dem Arbeitsanschluß A verbindenden Druckleitung 10 ein Vorspannventil 12 angeordnet, dessen Staukörper über eine Vorspannfeder 14 in Schließrichtung und über den Druck in der Druckleitung 10 in Öffnungsrichtung beaufschlagt ist.

Zur Begrenzung des maximalen Verbraucherdruckes ist ein vorgesteuertes Druckbegrenzungsventil 16 vorgesehen, das in Schließrichtung durch einen über eine Pilotventilanordnung 18 vorgegebenen Vorsteuerdruck beaufschlagt ist. In der der Prinzipdarstellung gemäß Figur 1 sind Ventil 12 und Druckbegrenzungsventil 16 getrennt voneinander dargestellt - wie sich aus den nachfolgenden Erläuterungen ergibt, sind die beiden Bauelemente 12, 16 in einer gemeinsamen Ventilanordnung integriert, wobei die Vorspannfeder 14 auch den Ventilkörper des Druckbegrenzungsventil 16 in Schließrichtung vorspannt.

Über die Pilotventilanordnung 18 läßt sich der über eine Steuerleitung 20, in der sich eine Düse befindet, von der Druckleitung 10 abgegriffene Verbraucherdruck individuell in Abhängigkeit von den Betriebsbedingungen begrenzen.

Bei dem in Figur 1 dargestellten Ausführungsbeispiel hat die Pilotventilanordnung drei parallel geschaltete, als Druckbegrenzungsventile ausgeführte Vorsteuerventile 22, 23, 24, wobei das eine Vorsteuerventil 22 direkt in die Steuerleitung 20 geschaltet ist, während den beiden verbleibenden Vorsteuerventilen 23, 24 ein vorzugsweise elektrisch verstellbares Wegeventil 26 vorgeschaltet ist, über das eines der beiden Vorsteuerventile 23, 24 wahlweise zuschaltbar ist. In der dargestellten Grundstellung des Wegeventils 26 ist das Vorsteuerventil 22 wirksam, über das der maximal wirksame Verbraucherdruck auf einen Höchstdruck begrenzbar ist. Die beiden Vorsteuerventile 23, 24 begrenzen den maximalen Verbraucherdruck auf niedrigere Drücke als das Vorsteuerventil 22, so daß durch Umschalten des Wegeventils 26 und durch entsprechendes Zuschalten des Vorsteuerventils 23 oder 24 entsprechend veränderte Maximalverbraucherdrücke einstellbar sind.

Anstelle mehrerer parallel geschalteter Druckbegrenzungsventile kann - wie in Figur 1 angedeutet - auch ein elektrisch verstellbares Druckbegrenzungsventil 28 als Pilotventil verwendet werden. Der Ausgangsanschluß der Pilotventilanordnung 18 ist an den Tankanschluß T angeschlossen.

Figur 2 zeigt eine stark vereinfachte Schnittdarstellung durch eine Ventilanordnung 1, mit der die in Figur 1 dargestellte Schaltung realisiert ist. Demgemäß hat die Ventilanordnung 1 ein Ventilgehäuse 30, in dessen Ventilbohrung 32 ein Staukörper 34 geführt ist. Dieser ist über die Vorspannfeder 14 gegen einen Ventilsitz 36 vorgespannt, so daß der Druckanschluß P gegenüber dem Arbeitsanschluß A abgesperrt ist. Wie im folgenden noch näher erläutert wird, wirkt bei dem in Figur 2 dargestellten Ausführungsbeispiel der Staukörper 34 als gemeinsames Ventilglied sowohl für das Ventil 12 als auch für das Druckbegrenzungsventil 16.

Der Staukörper 34 ist als tassenförmiger Kolben ausgeführt, in dessen Boden die Düse 38 angeordnet ist, über die der Innenraum 40 des Kolbens mit einem Federraum 42 der Ventilanordnung 1 verbindbar ist. D.h., der Druck am Druckanschluß P wird in Schließstellung des Staukörpers 34 über den Innenraum 40 und die Düse 38 in den Federraum 42 übertragen, so daß der Staukörper 34 neben der Kraft der Vorspannfeder 14 durch den Steuerdruck im Federraum 42 in Schließstellung vorgespannt ist.

Im Federraum 42 mündet ein Vorspannanschluß 44, der über eine Tankleitung 46 mit dem Tank 8 verbunden ist. In der Tankleitung 46 ist ein als Stauventil wirksames Rückschlagventil 48 vorgesehen, dessen Schließfeder 50 in Abhängigkeit von dem zur Verstellung der Verstellpumpe 4 einzustellenden Mindestdruck gewählt ist. Der Vorspannanschluß 44 bildet einen Drosselquerschnitt 52 aus, der während der Axialbewegung des Staukörpers 34 durch dessen bodenseitige Umfangskante 54 zu- bzw. aufsteuerbar ist.

Im Bereich zwischen dem Ventilsitz 36 und dem Vorspannanschluß 44 mündet in der Axialbohrung 32 ein Druckbegrenzungsanschluß 56, der stromabwärts des Rückschlagventils 48 mit der Tankleitung 46 verbunden ist. Dieser Druckbegrenzungsanschluß 56 kann beim Abheben des Staukörpers 34 vom Ventilsitz 36 durch eine weitere Steuerkante 58 aufgesteuert werden, die durch einen Durchbruch 60 im Mantel des Staukörpers 34 gebildet ist.

Im Federraum 42 der Ventilanordnung 1 mündet des weiteren eine zum elektromagnetisch proportional verstellbaren Druckbegrenzungsventil 28 führende Vorsteuerleitung 62.

Figur 2 zeigt die Ventilanordnung in ihrer Grundposition, in der der Druck am Arbeitsanschluß A geringer als der für die Verstellung der Verstellpumpe 4 erforderlichen Mindestdruck ist. Es sei angenommen, daß das Druckbegrenzungsventil 28 auf 192 bar eingestellt ist und die Kraft der Vorspannfeder 14 einem Druck von 8 bar und die Kraft der Schließfeder 50 einem Druck von 10 bar entspricht. Demgemäß öffnet das Rückschlagventil 48 bei einem Druck von 10 bar im Federraum 42, so daß die Rückseite des Staukörpers 34 mit einer Kraft in Schließrichtung beaufschlagt ist, die einem Druck von 18 bar (Schließfeder 14 8 bar, Rückschlagventil 48 10 bar) entspricht. Bei Erreichen dieses Mindestdruckes im Druckanschluß P wird der Staukörper 34 gemäß der Darstellung in Figur 2 von seinem Ventilsitz 36 abgehoben und die Verbindung zum Verbraucheranschluß A aufgesteuert. Dabei wird durch das sich öffnende Stauventil 16 der Mindestdruck auf den vom Verbraucher benötigten Lastdruck abgedrosselt. Die Ventilanordnung ist in Staufunktion. Es fließt ein Steuerölstrom, dessen Größe vom Querschnitt der Düse 38 und der Druckdifferenz (von 8 bar) über der Düse bestimmt ist, über die Düse 18 und das Rückschlagventil 48 zum Tank.

Auch bei einem Lastdruck höher als 18 bar im Arbeitsanschluß A herrscht am Staukörper 34 nur dann ein Kräftegleichgewicht, wenn der Druck im Federraum 42 um 8 bar, nämlich um das Druckäquivalent zur Kraft der Vorspannfeder 14, kleiner ist als der Lastdruck. Bei einem über 18 bar liegenden Lastdruck nimmt somit der Staukörper 34 eine Position nahe der nach Figur 2 ein, in der er mit seiner Umfangskante 54 einen Drosselquerschnitt 52 zwischen dem Federraum 42 und dem Vorspannanschluß 44 so steuert, daß die bei einer Druckdifferenz von 8 bar über die Düse 38 dem Federraum 42 zufließende Steuerölmenge gleich der bei einer Druckdifferenz von Lastdruck minus 8 bar (= Druck im Federraum 42) minus 10 bar (= Vorspanndruck des Rückschlagventils 48) aus dem Federraum 42 über das Rückschlagventil 48 zum Tank 8 abfließenden Ölmenge ist.

Die Ventilanordnung hat in einem solchen Betriebszustand praktisch keine Funktion.

Mit ansteigendem Druck am Verbraucheranschluß A wird der Drosselquerschnitt 52 immer mehr zugesteuert. Solange der Lastdruck ein Niveau hat, das das Druckbegrenzungsventil 28 nicht ansprechen läßt, verbleibt der Staukörper 34 in einer Position unterhalb der in Figur 3 gezeigten Position, in der der Drosselquerschnitt 52 gerade noch etwas offen sein möge.

Bei Überschreiten des über das Druckbegrenzungsventil 28 eingestellten Maximaldruckes im Federraum 42 von 192 bar, d.h. einem am Verbraucher wirksamen maximalen Lastdruck von 200 bar (8 bar Vorspannfeder 14, 192 bar Druckbegrenzungsventil 28), öffnet das Druckbegrenzungsventil 28, so daß das dem Federraum 42 zufließende Steueröl über die Vorsteuerleitung 62 zum Tank 8 fließen und der Druck im Federraum 42 nicht weiter ansteigen kann. Der Vorsteuerkörper 34 kann dann gemäß Figur 4 über die in Figur 3 dargestellte Position hinausbewegt werden, so daß nach einem vorbestimmten Hub über die weitere Steuerkante 58 der Druckbegrenzungsanschluß 56 aufgesteuert wird. Es kann Druckmittel direkt über den Innenraum 40 und den Durchbruch 60 in die Tankleitung 46 und somit zum Tank 8 hin abströmen, so daß der Druck im Verbraucheranschluß A einen Wert knapp über 200 bar nicht überschreiten kann. Die Ventilanordnung befindet sich in ihrer Druckbegrenzungsfunktion.

Bei der erfindungsgemäßen Lösung sind somit das Stauventil 12 und das Druckbegrenzungsventil 16 ineinander integriert, wobei der Staukörper 34 als gemeinsames Ventilglied für beide Bauelemente wirkt. Der zu begrenzende Systemdruck kann auf einfache Weise über das Pilotventil 28 eingestellt werden, so daß die Ventilanordnung an unterschiedliche Betriebsbedingungen anpaßbar ist.

Wie eingangs erwähnt, kann anstelle des elektrisch verstellbaren Druckbegrenzungsventils 28 auch eine Parallelschaltung von festeingestellten Druckbegrenzungsventilen oder eine ähnliche Ventilanordnung verwendet werden.

Offenbart ist eine Ventilanordnung zur Versorgung eines hydraulischen Verbrauchers mit einem Druckmittel, wobei über ein Vorspannventil ein zur Verstellung einer Verstellpumpe erforderlicher Mindestdruck einstellbar ist. Der maximale Verbraucherdruck wird über ein Druckbegrenzungsventil begrenzt, wobei dem Druckbegrenzungsventil eine Pilotventilanordnung zugeordnet ist, über die der in Schließrichtung eines Staukörpers des Druckbegrenzungsventils wirksame Steuerdruck veränderbar ist.

### Bezugszeichenliste

- 1: Ventilanordnung
- 2: Verbraucher
- 4: Verstellpumpe
- 6: Stellglied
- 8: Tank
- 10: Druckleitung
- 12: Vorspannventil
- 14: Vorspannfeder
- 16: Druckbegrenzungsventilanordnung
- 18: Pilotventilanordnung
- 20: Steuerleitung
- 22: Vorsteuerventil
- 23: Vorsteuerventil
- 24: Vorsteuerventil
- 26: Wegeventil
- 28: elektrisch betätigbares Druckbegrenzungsventil
- 30: Ventilgehäuse
- 32: Ventilbohrung
- 34: Staukörper
- 36: Ventilsitz
- 38: Düse
- 40: Innenraum
- 42: Federraum
- 44: Vorspannanschluß
- 46: Tankleitung
- 48: Rückschlagventil
- 50: Schließfeder
- 52: Drosselquerschnitt
- 54: Umfangskante
- 56: Druckbegrenzungsanschluß
- 58: weitere Steuerkante
- 60: Durchbruch
- 62: Vorsteuerleitung

## Patentansprüche

1. Ventilanordnung zur Versorgung eines hydraulischen Verbrauchers (2) mit Druckmittel, mit einem Druckanschluss (P), einem Verbraucheranschluss (A) und einem Staukörper (34), der über eine in einem Federraum (42) untergebrachte Vorspannfeder (14) gegen einen Ventilsitz (36) vorgespannt ist und der bei Erreichen eines Mindestdruckes im Druckanschluss (P) eine Verbindung zwischen dem Druckanschluss (P) und dem Verbraucheranschluss (A) aufsteuert, und mit einem Druckbegrenzungsanschluss (56), durch dessen Aufsteuerung zu den beiden anderen Anschlüssen (P, A) hin der Druck in diesen Anschlüssen auf einen Maximalwert begrenzbar ist, **dadurch gekennzeichnet, dass** der Druckbegrenzungsanschluss (56) durch den Staukörper (34) zu den beiden anderen Anschlüssen (P, A) aufsteuerbar ist, dass der Federraum (42) über eine Düse (38) mit dem Druckanschluss (P) verbunden ist und dass einerseits eine Pilotventilanordnung (18, 28) und andererseits über einen durch den Staukörper (34) veränderbaren Drosselquerschnitt (52) ein Stauventil (48) an den Federraum (42) angeschlossen sind.

2. Ventilanordnung nach Patentanspruch 1, mit einem Druckbegrenzungsventil (16) zur Begrenzung des maximalen Verbraucherdruckes, wobei die Pilotventilanordnung (18, 28) dem Druckbegrenzungsventil (16) zur Veränderung des über das Druckbegrenzungsventil (16) einstellbaren maximalen Verbraucherdruckes zugeordnet ist.

3. Ventilanordnung nach Patentanspruch 1 oder 2, wobei über den Druckbegrenzungsanschluss (56) eine Verbindung zwischen dem Druckanschluss (P) und einem Tankanschluss (T) aufsteuerbar ist.

4. Ventilanordnung nach einem der vorhergehenden Patentansprüche, wobei die Pilotventilanordnung (18, 28) über eine Vorsteuerleitung (62) an den Federraum (42) angeschlossen ist, der über den veränderbaren Drosselquerschnitt (52) und das Stauventil (48) mit dem Tank (8) verbindbar ist.

5. Ventilanordnung nach einem der vorhergehenden Patentansprüche, wobei der Staukörper (34) eine erste Steuerkante (54) hat über die der Drosselquerschnitt (52) mit steigendem Verbraucherdruck zusteuerbar ist.

6. Ventilanordnung nach Patentanspruch 5, wobei der Staukörper (34) eine weitere Steuerkante (58) hat, über die bei Überschreiten des über die Pilotventilanordnung (18, 28) eingestellten maximalen Verbraucherdruckes der Druckbegrenzungsanschluß (56) aufsteuerbar ist.

7. Ventilanordnung nach Patentanspruch 6, wobei die weitere Steuerkante (58) durch einen Durchbruch (60) im Mantel des Staukörpers (34) gebildet ist.

8. Ventilanordnung nach einem der vorhergehenden Patentansprüche, wobei das Steuerventil ein Rückschlagventil (48) ist.

9. Ventilanordnung nach einem der vorhergehenden Patentansprüche, wobei die Pilotventilanordnung ein elektrisch verstellbares Druckbegrenzungsventil (28) hat.

10. Ventilanordnung nach einem Patentansprüche 1 bis 8, wobei die Pilotventilanordnung (18) eine Vielzahl vn Druckbegrenzungsventilen (22, 23, 24) hat, die über ein Wegeventil (26) wahlweise zuschaltbar sind.

11. Ventilanordnung nach einem der vorhergehenden Patentansprüche, wobei die Düse (38) im Boden des Staukörpers (34) angeordnet ist.

## Claims

1. Valve arrangement for supplying a hydraulic consumer (2) with pressurised means, having a pressure connection (P), a consumer connection (A) and a stop member (34) which is pretensioned relative to a valve seat (36) by means of a pretensioning spring (14) which is arranged in a resilient space (42) and which, when a minimum pressure is reached in the pressure connection (P), controls a connection between the pressure connection (P) and the consumer connection (A) in an opening manner, and having a pressure limitation connection (56) which, by being controlled in an opening manner relative to the other two connections (P, A), allows the pressure in these connections to be limited to a maximum value, **characterised in that** the pressure limitation connection (56) can be controlled in an opening manner relative to the other two connections (P, A) by means of the stop member (34), **in that** the resilient space (42) is connected to the pressure connection (P) by means of a nozzle (38) and there are connected to the resilient space (42), on the one hand, a pilot valve arrangement (18, 28) and, on the other hand, a stop valve (48) by means of a throttle cross-section (52) which can be adjusted by the stop member (34).

2. Valve arrangement according to patent claim 1, having a pressure limitation valve (16) for limiting the maximum consumer pressure, the pilot valve arrangement (18, 28) being associated with the pressure limitation valve (16) in order to modify the maximum consumer pressure which can be set by means of the pressure limitation valve (16).

3. Valve arrangement according to patent claim 1 or 2, a connection between the pressure connection (P) and a tank connection (T) being able to be controlled in an opening manner by means of the pressure limitation connection (56).

4. Valve arrangement according to any one of the preceding patent claims, the pilot valve arrangement (18, 28) being connected, by means of a pilot line (62), to the resilient space (42) which can be connected to the tank (8) by means of the adjustable throttle cross-section (52) and the stop valve (48).

5. Valve arrangement according to any one of the preceding patent claims, the stop member (34) having a first control edge (54), by means of which the throttle cross-section (52) can be controlled in a closing manner as the consumer pressure increases.

6. Valve arrangement according to patent claim 5, the stop member (34) having an additional control edge (58) by means of which the pressure limitation connection (56) can be controlled in an opening manner when the maximum consumer pressure set by means of the pilot valve arrangement (18, 28) is exceeded.

7. Valve arrangement according to patent claim 6, the additional control edge (58) being formed by an aperture (60) in the cover of the stop member (34).

8. Valve arrangement according to any one of the preceding patent claims, the control valve being a non-return valve (48).

9. Valve arrangement according to any one of the preceding patent claims, the pilot valve arrangement having an electrically adjustable pressure limitation valve (28).

10. Valve arrangement according to any one of patent claims 1 to 8, the pilot valve arrangement (18) having a plurality of pressure limitation valves (22, 23, 24) which can be optionally connected by means of a directional control valve (26).

11. Valve arrangement according to any one of the preceding patent claims, the nozzle (38) being arranged in the base of the stop member (34).

## Revendications

1. Système de soupape destiné à alimenter un consommateur hydraulique (2) en moyens de pression, comprenant un raccord de pression (P), un raccord de consommateur (A) et un corps de retenue (34), qui est précontraint par un ressort de précontrainte (14) logé dans une chambre de ressort (42) contre un siège de soupape (36) et qui, lorsqu'une pression minimale est atteinte dans le raccord de pression (P), commande une liaison entre le raccord de pression (P) et le raccord de consommateur (A), et comprenant un raccord de limitation de pression (56), dont la commande par rapport aux deux autres raccords (P, A) permet de limiter la pression dans ces raccords à une valeur maximale, **caractérisé en ce que** le raccord de limitation de pression (56) peut être commandé par le corps de retenue (34) par rapport aux deux autres raccords (P, A), **en ce que** la chambre de ressort (42) est reliée au raccord de pression (P) par une buse (38) et **en ce que** d'une part un système de soupape pilote (18, 28) et d'autre part, par l'intermédiaire d'une section d'étranglement (52) pouvant être modifiée par le corps de retenue (34), une soupape de retenue (48) sont raccordées à la chambre de ressort (42).

2. Système de soupape selon la revendication 1, comprenant une soupape de limitation de pression (16) destinée à limiter la pression maximale du consommateur, le système de soupape pilote (18, 28) étant associé à la soupape de limitation de pression (16) pour modifier la pression maximale du consommateur réglable par l'intermédiaire de la soupape de délimitation de pression (16).

3. Système de soupape selon la revendication 1 ou 2, une liaison entre le raccord de pression (P) et un raccord de réservoir (T) pouvant être commandée par le raccord de délimitation de pression (56).

4. Système de soupape selon l'une quelconque des revendications précédentes, le système de soupape pilote (18, 28) étant raccordé par une conduite de commande pilote (62) à la chambre de ressort (42), qui peut être reliée au réservoir (8) par la section d'étranglement variable (52) et la soupape de retenue (48).

5. Système de soupape selon l'une quelconque des revendications précédentes, le corps de retenue (34) présentant une première arête de commande (54) par l'intermédiaire de laquelle la section d'étranglement (52) peut être commandée à une pression de consommateur croissante.

6. Système de soupape selon la revendication 5, le corps de retenue (34) présentant une autre arête de commande (58), par l'intermédiaire de laquelle, lorsque la pression maximale du consommateur réglée par le système de soupape pilote (18, 28) est dépassée, le raccord de limitation de pression (56) peut être commandé.

7. Système de soupape selon la revendication 6, l'autre arête de commande (58) étant formée par un passage (60) dans le revêtement du corps de retenue (34).

8. Système de soupape selon l'une quelconque des revendications précédentes, la soupape de commande étant une soupape de retenue (48).

9. Système de soupape selon l'une quelconque des revendications précédentes, le système de soupape pilote présentant une soupape de limitation de pression (28) pouvant être réglée électriquement.

10. Système de soupape selon l'une quelconque des revendications 1 à 8, le système de soupape pilote (18) présentant une pluralité de soupapes de limitation de pression (22, 23, 24) qui peuvent être mises sous tension au choix par l'intermédiaire d'un distributeur (26).

11. Système de soupape selon l'une quelconque des revendications précédentes, la buse (38) étant disposée dans le fond du corps de retenue (34).
